# EUROPÄISCHE PATENTSCHRIFT

(11) **EP 0 027 173 B1**
(45) Veröffentlichungstag und Bekanntmachung des Hinweises auf die Patenterteilung: **18.07.1984**
(21) Anmeldenummer: 80105190.5
(22) Anmeldetag: 01.09.1980
(51) Int. Cl.: B65H 54/32

(54) **Verfahren zum Aufwickeln von Fäden**
Method for winding yarns
Procédé pour bobiner du fil

(30) Priorität: 18.09.1979 DE 2937601
(43) Veröffentlichungstag der Anmeldung: 22.04.1981
(73) Patentinhaber: b a r m a g Barmer Maschinenfabrik Aktiengesellschaft, D-5630 Remscheid 11 (DE)
(72) Erfinder: Schippers, Heinz E.h., Dr. Dipl.-Ing., D-5630 Remscheid 11 (DE); Martens, Gerhard, Dr. Dr.-Ing., D-5630 Remscheid 11 (DE); Frölich, Karl-Werner, D-5600 Wuppertal-Langerfeld (DE); Homuth, Eckard, D-5630 Remscheid 11 (DE)

## Beschreibung

Die Erfindung betrifft ein Verfahren zum Aufwickeln von Fäden, insbesondere von mit konstanter Geschwindigkeit angelieferten Chemiefasern, zu wild gewickelten Kreuzspulen, bei dem die Changierhublänge gegenüber ihrem vorgegebenen Maximalwert zyklisch in einem Verkürzungstakt im Bereich eines maximalen Differenzwertes verkürzt wird, in einem Verlängerungstakt bis auf den vorgegebenen Maximalwert wieder verlängert und in einem Ruhetakt unverändert beibehalten wird.

Beim Aufwickeln von Fäden zu Kreuzspulen, insbesondere zylindrischen und bikonischen Kreuzspulen in wilder Wicklung, entstehen an den Stirnkanten der Spulen harte und unter Umständen verdickte Stellen. Dem begegnet man durch die sogenannte »Atmung«. Bei der Atmung wird die Changierhublänge zyklisch verkürzt. Der Atmungsweg bzw. Atmungshub (Changierhubverkürzung, Hubverkürzung) ist titerabhängig. Verkürzungen bis 10 mm sind denkbar.

Es hat sich herausgestellt, daß die Atmung nach der bekannten Arbeitsweise das Problem der verdickten und verhärteten Stellen einer Kreuzspule noch nicht vollständig löst. Vielmehr wird zuweilen beobachtet, daß sich verhärtete Stellen sowohl an den Stirnkanten der Spule als auch am Ende des Atmungsweges bilden.

Zur Lösung dieses Problems wird erfindungsgemäß vorgeschlagen, daß der Atmungshub - definiert als Differenz zwischen der maximalen und der geringsten Changierhublänge eines Atmungszyklus - während der Spulreise mehrfach verändert wird.

Durch Versuche wurde festgestellt, daß sich hierdurch auch im Bereich der Spulenenden eine gleichmäßige Härte der Spulen und ein exakt zylindrischer Aufbau erzielen läßt.

Vorzugsweise kann der Atmungshub von einem Atmungszyklus zum anderen, insbesondere in nicht-periodischer Weise, fortlaufend verändert werden. Das wird technisch insbesondere so gelöst, daß eine durch einen Zufallsgenerator erzeugte Zahlenfolge z. B. direkt oder über einen Speicher vorgegeben und der Atmungsweg bzw. Atmungshub in den aufeinanderfolgenden Atmunggszyklen nach dieser Zahlenfolge festgelegt wird.

Hierzu kann entweder die Verkürzungsgeschwindigkeit entsprechend der Zahlenfolge verändert werden, wobei die Zeitdauer des Verkürzungstaktes der Atmung konstant bleibt, oder es kann bei für die Spulreise konstanter Verkürzungsgeschwindigkeit die Zeitdauer jedes Verkürzungstaktes oder aber unmittelbar jeder Atmungsweg entsprechend der vorgegebenen Zahlenfolge verändert werden.

Bei der Atmung und insbesondere auch bei der erfindungsgemäßen Art der Atmung hat sich als vorteilhaft herausgestellt, die Changierhublänge für eine gewisse Zeit auf ihrem Maximalwert konstant zu halten. Im Rahmen dieser Anmeldung wird diese Zeit des konstanten maximalen Changierhubes als Ruhezeit TR bezeichnet.

Es kann im Rahmen der obengenannten erfindungsgemäßen Vorschläge vorgesehen sein, daß das Verhältnis von Ruhetakt zu dem gesamten Bewegungstakt eines Atmungszyklus (Summe der Zeitdauer von Verkürzungstakt und Verlängerungstakt) für die gesamte Spulreise konstant gehalten wird.

Dieses Verhältnis, welches im Rahmen dieser Anmeldung mit k bezeichnet wird, ist vorzugsweise größer als ¹/₄ und kleiner als ¹/₂.

Die Verstellung des Changierhubes erfolgt durch einen Atmungsmotor zur Verstellung einer Einrichtung, wie sie z. B. in der DE-C 1 916 580 gezeigt ist. Vorzugsweise wird dieser Atmungsmotor bei der Verkürzung und bei der Verlängerung des Changierhubes mit gleicher Drehzahl betrieben, so daß die Dauer des Verkürzungstaktes der Atmung gleich der Dauer des Verlängerungstaktes ist.

Der Erfindung liegt das weitere Problem zugrunde, daß beim Aufspulen von Fäden zu Kreuzspulen in wilder Wicklung eine sogenannte Spiegelbildung möglich ist, bei der zwei Lagen von Fäden direkt aufeinanderliegen. In diesem Falle kommt es zu einer Schädigung der Spule und der Fäden. Das Problem der Spiegelbildung wird durch die sogenannte »Spiegelstörung« vermieden.

Zur Spiegelstörung wird üblicherweise die Changiergeschwindigkeit in einem vorgegebenen Bereich einer maximalen und einer minimalen Changiergeschwindigkeit laufend verändert.

Bei Kombination der vorliegenden Erfindung mit dem älteren Verfahren der Spiegelstörung nach der DE-A 2 855 616 können Spiegelstörung und Atmung derart miteinander gekoppelt werden, daß nach Anspruch 8, die Zeitpunkte größter Changiergeschwindigkeit und geringster Changierhublänge zusammenfallen. Unter der gleichen Bedingung kann auch der Start eines jeden Atmungszyklus mit Beginn der Beschleunigung der Changiergeschwindigkeit zum Zwecke der Spiegelstörung über zwei oder mehr als zwei abwechselnd angesteuerte Zeitrelais mit verschiedenen Zeitkonstanten in Gang gesetzt werden. Es hat sich gezeigt, daß die besten Ergebnisse hinsichtlich Spulenaufbau, Spulenhärte und Spulenform erzielt werden, wenn die Atmung erfindungsgemäß verändert und mit der Spiegelstörung gekoppelt wird.

Vorzugsweise werden die Spiegelstörung und die Atmung nach Anspruch 11 derart miteinander gekoppelt, daß der Anstiegtakt uer Spiegelstörung (d. h. der Zeittakt für die Erhöhung der Changiergeschwindigkeit) und der Verkürzungstakt der Atmung (d. h. der Zeittakt für die Verkürzung des Changierhubs) synchron liegen, während die Summe von Verlängerungstakt (d. h. Zeittakt für die Verlängerung des Changierhubs) und Ruhetakt (d. h. Zeittakt des konstanten maximalen Changierhubs) zeitlich mit dem Abstiegtakt der Spiegelstörung (d. h. dem Zeittakt der Verminderung der Changiergeschwindigkeit) identisch sind.

Das in den Ansprüchen 8 bis 11 wiedergegebene Verfahren kann dadurch ausgeführt werden, daß die Beschleunigungsbeträge und die Verzögerungsbeträge der Changiergeschwindigkeit während jedes Zyklus der Spiegelstörung und über alle Zyklen der Spiegelstörung einer Spulreise hin konstant bleiben, wobei der Betrag der Verzögerung der Changiergeschwindigkeit in jedem Abstiegtakt der Spiegelstörung so gewählt wird, daß die Spiegelstörung durch Veränderung der Changiergeschwindigkeit über einer für die Spulreise konstanten minimalen Changiergeschwindigkeit erfolgt. Dabei kann der Betrag der Beschleunigung vorzugsweise größer oder höchstens gleich sein dem Betrag der Verzögerung der Changiergeschwindigkeit. Dieser Vorschlag zeichnet sich dadurch aus, daß der Spiegelstörungshub - als Differenz zwischen der jeweils maximalen Changiergeschwindigkeit und der über die Spulreise hin konstanten, minimalen Changiergeschwindigkeit - proportional dem jeweiligen Atmungshub ist. Der Vorteil dieser Lösung besteht darin, daß sie technisch leicht realisierbar ist. Der Antrieb für die Spiegelstörung bleibt während der Spulreise konstant eingestellt. Es erfolgt lediglich eine Umschaltung von Beschleunigung der Changiergeschwindigkeit auf Verzögerung bzw. von Verzögerung der Changiergeschwindigkeit auf Beschleunigung am Anfangszeitpunkt und Endzeitpunkt des durch eine Zahlenfolge, vorzugsweise Zufallszahlenfolge, vorgegebenen Verkürzungstaktes der Atmung mit einem vorgegebenen Verhältnis von Beschleunigungsbetrag zu Verzögerungsbetrag.

Eine derartige Kopplung von Atmung und Spiegelstörung ist für viele Einsatzfälle durchaus ausreichend. Für einige Einsatzfälle besteht jedoch ein Nachteil darin, daß hierbei die mittlere Changiergeschwindigkeit und damit auch der Kreuzungswinkel nur sehr ungenau vorgebbar ist. Sofern eine derartige mittlere Changiergeschwindigkeit vorgebbar sein soll, kann die Erfindung dadurch ausgeführt werden, daß nach Anspruch 12 die Zeitdauer des Verkürzungstaktes der Atmung für jeden Atmungszyklus laufend verändert wird, während die Changiergeschwindigkeit zunächst während jedes Verkürzungstaktes der Atmung über den vorgegebenen Mittelwert hinaus beschleunigt wird, und daß die Verzögerungsbeträge der Changiergeschwindigkeit dem jeweiligen Maximalwert der Changiergeschwindigkeit laufend so angepaßt werden, daß in einem Abstiegtakt die maximale Changiergeschwindigkeit und die minimale Changiergeschwindigkeit symmetrisch zu der vorgegebenen mittleren Changiergeschwindigkeit liegen.

Dies kann in der Praxis dadurch erreicht werden, daß die Beschleunigungswerte und die Verzögerungswerte der Changiergeschwindigkeit in einem bestimmten Verhältnis zueinander eingestellt werden, derart, daß für jeden Atmungszyklus die Formel gilt (b = Beschleunigungs-, v = Verzögerungswert).

Bei der im Anspruch 12 angegebenen Lösung sind die Beschleunigungswerte und Verzögerungswerte in dem zuvor beschriebenen vorgegebenen Verhältnis abhängig von der den jeweiligen Spiegelstörungshub einleitenden minimalen Changiergeschwindigkeit und dem jeweiligen Spiegelstörungshub als Differenz zwischen der maximalen und der minimalen Changiergeschwindigkeit des Spiegelstörungszyklus. Die Abhängigkeit der Beschleunigungswerte ist derart, daß in jedem Anstiegtakt der Spiegelstörung eine über der vorgegebenen mittleren Changiergeschwindigkeit liegende maximale Changiergeschwindigkeit erreicht wird. Es kann daher zur Ausführung der Erfindung vorgesehen werden, daß die Steuerung zur Kopplung von Atmung und Störung auch einen Rechner enthält, der mit zeitlichem Vorlauf vor jedem Atmungs- und Spiegelstörungszyklus den Beschleunigungswert und den Verzögerungswert für die Changiergeschwindigkeit berechnet.

Bevorzugt ist jedoch, daß nach Anspruch 13, in einem Speicher eine Zahlenfolge für die Änderung der Atmung und die dieser Zahlenfolge zuzuordnenden Werte für die Beschleunigungswerte und die Verzögerungswerte der Changiergeschwindigkeit zum synchronen Abruf eingespeichert werden. Letztere Werte lassen sich in Abhängigkeit von den Differenzen der Zahlen ermitteln, die in ihrer Aufeinanderfolge den jeweiligen Verkürzungstakt der Atmung bestimmen.

Schließlich wird nach einem weiteren Vorschlag gemäß Anspruch 13 bis 15 die Änderung der Verkürzungstaktdauer der Atmung und der Atmungshub, insbesondere bei konstanter Verkürzungsgeschwindigkeit, durch Änderung der Ruhetaktdauer gesteuert. Hierbei kann die Zeitdauer des aus Verkürzungstakt, Verlängerungstakt und Ruhetakt bestehenden Atmungszyklus über die Spulreise konstant bleiben.

Die Erfindung ist durch eine Vielzahl von Steuerungen ausführbar, wobei ein Elektronikfachmann zugezogen werden muß.

Dabei ist die lediglich schematisch dargestellte Steuerung so aufgebaut, daß sie die in den Fig. 1 und 2 dargestellten Funktionen von Spiegelstörung und Atmung ausführen kann.

Ausführungsbeispiele der Erfindung werden im folgenden anhand der Fig. 1 bis 5 erläutert. Es zeigen
Fig. 1, 2 und 4 Diagramme der Changiergeschwindigkeit und des Changierhubes für verschiedene Ausführungsbeispiele; Fig. 3 ein Blockschaltbild der Steuerung;
Fig. 5 den Schaltplan für eine Steuerung des Ausführungsbeispiels nach Fig. 4.

In Fig. 1 bis 4 bedeuten die Buchstabenbezeichnungen:

Zum Begriff der »Changiergeschwindigkeit« sei hier noch folgendes bemerkt:

Die »Changiergeschwindigkeit« ist die Geschwindigkeit des Changierfadenführers.

In Verbindung mit der Spiegelstörung wird die Changiergeschwindigkeit in Doppelhüben (Hin- und Herhub) pro Minute ausgedrückt, auch kurz als »Hubzahl« bezeichnet.

Zum Beispiel kann eine Changiereinrichtung eine mittlere Geschwindigkeit von 100 Doppelhüben (DH) pro Minute haben, wobei sich die Hubzahl zur Vermeidung einer Spiegelbildung zwischen 95 und 105 (DH/min) bewegen kann. Die Changiergeschwindigkeit ändert sich laufend zwischen den vorgegebenen Höchst- und Mindestwerten.

In Verbindung mit der Atmung wird die Changiergeschwindigkeit in m/min ausgedrückt. Wenn allein die Atmung - also keine Spiegelstörung - angewandt wird, bleibt die Hubzahl (DH/min) während der Spulreise konstant, und nur die Changierhublänge ändert sich während der Spulreise in vorgegebenen Zeitabschnitten. Da sich in diesem Falle die Changiergeschwindigkeit in m/min ergibt aus:

### Doppelhübe pro Minute [DH/min] - Hublänge pro Doppelhub [m/DH]

### ändert sich bei wechselnder Hublänge ebenfalls die Changiergeschwindigkeit, ausgedrückt in m/min.

Bei der Kombination von Spiegelstörung und Atmung wird die Changiergeschwindigkeit sowohl durch die Hubzahl (Anzahl der Doppelhübe/min) als auch durch die Änderung der Changierhublänge (m/DH) beeinflußt. Im Rahmen dieser Erfindung wird die Changiergeschwindigkeit als Anzahl der Doppelhübe/min [DH/min] ausgedrückt, obwohl der Einfluß der Atmung auf die Änderung der Changiergeschwindigkeit in der gleichen Größenordnung liegen kann wie der Einfluß der Spiegelstörung auf die Änderung der Changiergeschwindigkeit.

Es sei vorab erwähnt, daß in den Diagrammen nach Fig. 1 und 2 der Faktor k = TR/TB = ½ ist.

Das wesentliche Kriterium der Spiegelstörung nach Fig. 1 ist, daß die Beschleunigung der Changiergeschwindigkeit, welche durch den Tangens des Anstiegwinkels alpha repräsentiert ist, über die gesamte Spulreise hin konstant bleibt. Dasselbe gilt für die Verzögerung der Changiergeschwindigkeit, welche durch den Tangens des Abstiegswinkeis beta repräsentiert ist. Es sei bemerkt, daß alpha und beta einander nicht gleich sind, sondern daß beta vorzugsweise kleiner als alpha ist. Grundsätzlich ist es auch möglich, die Steuerung derart vorzusehen, daß der Abstiegswinkel beta größer als der Anstiegswinkel alpha ist. Für die Atmung gilt, daß die Geschwindigkeit für die Verkürzung und die Verlängerung des Changierhubes, welche jeweils durch die Winkel gamma und delta repräsentiert werden, über die gesamte Spulreise hin konstant sind.

Sowohl die Beschleunigungs- bzw. Verzögerungswerte der Changiergeschwindigkeit als auch die Geschwindigkeit der Hubverkürzung können für die Spulreise hinsichtlich ihres Absolutbetrages eingestellt werden.

In Fig. 1 wird die Zeitdauer des Atmungstaktes TA von einem Zyklus zum anderen variabel vorgegeben. Das kann dadurch geschehen, daß durch eine Zahlenfolge, vorzugsweise eine willkürliche, d. h. nicht periodische Zahlenfolge, entweder die Zeitdauer des Verkürzungstaktes TK eines jeden Atmungstaktes TA oder aber der Atmungshub 4A eines jeden Atmungstaktes vorgegeben und sodann aufgrund der Randbedingungen: die Zeitdauer für den Verlängerungstakt TL und den Ruhetakt TR der Atmung bestimmt wird.

Die Changiergeschwindigkeit wird sodann zu Beginn und Ende des jeweiligen Verkürzungstaktes der Atmung auf ihren konstant vorgegebenen Beschleunigungswert ihren konstant vorgegebenen Verzögerungswert umgeschaltet. Dabei ist die Verzögerung so vorausberechnet, daß die Changiergeschwindigkeit nach jedem vollen Atmungstakt TA wieder ihre für die Spulreise konstant vorgegebene minimale Changiergeschwindigkeit erreicht. Das bedeutet, daß das Verhältnis der Absolutbeträge von im vorgegebenen Beispiel = 2 ist. In Fig. 1 ist dies darin abzulesen, daß tan alpha = 2 tan beta ist.

Wie aus Fig. 1 zu ersehen, läßt sich bei dieser Lösung keine mittlere Changiergeschwindigkeit für die Spulreise vorherbestimmen.

Bei der Lösung nach Fig. 2 wird wiederum der Atmungstakt für jeden Atmungszyklus TA dadurch vorgegeben, daß entweder die Zeitdauer des Verkürzungstaktes TK oder aber der jeweilige Atmungsweg AA nach einer in einen Speicher einprogrammierten Zahlenfolge vorgegeben wird.

Nach der Erfindung sind Atmung und Störung derart miteinander gekoppelt, daß die Zeitpunkte größter Changiergeschwindigkeit VS max und geringster Changierhublänge HCH minᵢ zusammenfallen.

In dem Verkürzungstakt TK wird die Changiergeschwindigkeit VS derart erhöht, daß sie unter Berücksichtigung ihres Ausgangswertes bei Ende des Verkürzungstaktes TK bzw. des Anstiegstaktes TAN größer als die für eine Spule konstant vorgegebene mittlere Changiergeschwindigkeit VS mittel ist. Die Beschleunigung der Changiergeschwindigkeit ist daher einmal abhängig von der zu Beginn des Anstiegtaktes erzielten minimalen Changiergeschwindigkeit VS mini und zum anderen von der Länge des vorgegebenen Anstiegtaktes bzw. Verkürzungstaktes des Atmungszyklus. Die Vorgabe dieses Beschleunigungswertes der Changiergeschwindigkeit VS kann entweder mit geringem zeitlichen Vorlauf vor jedem Verkürzungstakt TK durch einen der Steuerung angeschlossenen Rechner erfolgen, der die minimale Changiergeschwindigkeit VS minᵢ zu Beginn und die Dauer des Anstiegtaktes TAN erfaßt. Technisch einfacher ist es jedoch, für die einem Speicher eingegebene Zahlenfolge, welche die Verkürzungstakte TK der Atmung für die gesamte Zeitdauer der Spulreise bestimmt, die erforderlichen Beschleunigungswerte der Changiergeschwindigkeit VS, welche der obengenannten Bedingung genügen, vorauszuberechnen und ebenfalls einzuspeichern und mit jeder Zahl der Zahlenfolge für den Verkürzungstakt TK eines Atmungszyklus aus dem Speicher abzurufen.

Die Verzögerung der Changiergeschwindigkeit, welche durch den Tangens des Winkels beta repräsentiert wird, wird für jeden Abstiegstakt TAB der Spiegelstörung so gewählt, daß die maximale Changiergeschwindigkeit VS max und die minimale Changiergeschwindigkeit VS min; dieses Abstiegstaktes symmetrisch zu der für diese Spule vorgegebenen mittleren Changiergeschwindigkeit VS mittel liegen. Um dies zu erreichen, ist wiederum eine Vorausberechnung des Verzögerungswertes, welcher durch den Tangens beta repräsentiert wird, erforderlich. Auch dies kann wiederum durch einen Rechner erfolgen, welcher einerseits die erzielte maximale Changiergeschwindigkeit VS max; dieses Spiegelstörungstaktes sowie die Zeitdauer des Verkürzungstaktes TK der Atmung bzw. die Zeitdauer des Anstiegstaktes TAN der Erhöhung der Changiergeschwindigkeit VS erfaßt und daraus ermittelt.

Entsprechende Werte können aber auch vorausberechnet und sodann wiederum mit den entsprechenden Beschleunigungswerten in einen Speicher eingegeben und mit jedem Abstiegstakt TAB der Steuereinrichtung für die Spiegelstörung vorgegeben werden.

Hierdurch wird erreicht, daß die Changiergeschwindigkeit VS stets um die für die Spule vorgegebene mittlere Changiergeschwindigkeit VS mittel pendelt, so daß die Spule mit einem vorberechneten Mittelwert des Kreuzungswinkels aufzubauen ist.

In dem Blockschaltbild nach Fig. 3 wird durch den Frequenzgeber 1 und den Zähler 2 ein Istzeitsignal erzeugt, welches dem Umschalter 3 vorgegeben wird. Durch den Zeitvorgabespeicher 4 wird ein Sollzeitsignal erzeugt und ebenfalls dem Umschalter 3 aufgegeben. Bei Übereinstimmung mit dem Istzeitsignal erfolgt die Umschaltung der Atmungssteuerung 6 zunächst auf Verkürzung und sodann auf Verlängerung des Changierhubs und sodann auf konstanten Changierhub. In dem Zeitvorgabespeicher 4 können die Zeitdauer von Verkürzungstakt TK, Verlängerungstakt TL und Ruhetakt TR unmittelbar gespeichert werden.

Das Ausgangssignal des Umschalters 3 wird gleichzeitig einem Zeitgeber 5 aufgegeben, welcher über den Wandler 7 in wechselnder Folge bei Übereinstimmung von Sollzeitsignal und Istzeitsignal ein positives bzw. negatives Spannungssignal an die Steuereinrichtung 8 für die Spiegelstörung gibt. Die Amplitude der Spiegelstörung kann durch die Zusatzsteuereinrichtung 9 beeinflußt werden.

In dieser Form ist die Steuereinrichtung für die anhand von Fig. 1 beschriebene Ausführung der Erfindung verwendbar.

Für das Ausführungsbeispiel nach Fig. 2 ist die Steuerung um eine Speichereinrichtung 10 zu ergänzen, welche das Ausgangssignal des Wandlers 7 so umformt, daß die Spiegelstörung mit den vorberechneten Beschleunigungs- und Verzögerungswerten betrieben wird.

In Fig. 4 wird zum Zweck der Spiegelstörung die Changiergeschwindigkeit zwischen dem Maximalwert VS max und dem Minimalwert der Changiergeschwindigkeit VS min in konstanten Zykluszeiten TS fortwährend verändert. Hierzu wird der Antriebsmotor für die Changierung während der Antriebszeit TAN der Spiegelstörung in Abhängigkeit von einem zusätzlichen Ansteuerimpuls auf einer Ansteuerleitung 15 (Fig. 5), welcher während der Abstiegszeit TAB der Spiegelstörung wegfällt, beschleunigt.

Der Atmungszyklus TA ist mit dem Zyklus TS der Spiegelstörung identisch. Der Atmungshub wird in dem Ausführungsbeispiel zwischen einem maximalen Atmungsweg HCH max und einem minimalen Atmungsweg HCH min; in vier Stufen fortwährend verändert. Dies geschieht dadurch, daß jeder Atmungszyklus mit einem Ruhezeitabschnitt TRA begonnen wird, für welchen vier verschiedene Werte vorprogrammiert sind. Im übrigen ist der Motor, welcher die Veränderung des Changierhubs HCH bewirkt, so geschaltet, daß er durch Wegfall des Impulses auf der Ansteuerleitung 15 seine Drehrichtung ändert und damit den Changierhub wieder vergrößert, bis er bei Erreichen des maximalen Changierhubes HCH max vor einem Endschalter 43 (Fig. 5) fährt, welcher den Motor wieder außer Betrieb setzt. Er bleibt dann für den Zeitabschnitt TRE außer Betrieb, bis der nächste Atmungszyklus TA mit einer anderen der vorprogrammierten Anfangsruhezeiten TRA begonnen wird.

Diese Atmung mit verändertem Atmungshub _{L}lA und ihre Synchronisation mit der Spiegelstörung erfolgt durch eine Schaltung nach Fig. 5. Kernstück dieser Schaltung sind die Zeitrelais 11, 12, 13 und 14, denen unterschiedliche Zeitkonstanten einprogrammiert sind. Diese Zeitkonstanten entsprechen den Anfangsruhezeiten TRA1, TRA2, TRA3, TRA4. Die Zeitrelais 11 bis 14 werden durch die sogenannten Fortschaltrelais 16 und 17 in Abhängigkeit von dem Impuls auf der Ansteuerleitung 15 angesteuert.

Fortschaltrelais sind handelsübliche Bauelemente, die aufgrund eines Eingangsimpulses eine vorherbestimmte Schaltstellung einnehmen und auch bei Wegfall des Impulses beibehalten.

Durch die Fortschaltrelais 16 und 17 werden über die Schalter 18 bis 21 die Schaltrelais 22 bis 25 angesteuert. Es betätigt
Relais 22 die Schalter 26 und 27
Relais 23 die Schalter 28 und 29
Relais 24 die Schalter 30 und 31
Relais 25 die Schalter 32 und 33

Diese Schalter 26 bis 33 sind den Zeitrelais 11 bis 14 paarweise seriell vorgeschaltet. Die Leitungen 34 bis 37 kommen von einem nicht dargestellten Steuertransformator. Die Impulse auf der Ansteuerleitung 15 bestimmen den Taktbeginn für die Spiegelstörung und die Atmung und daneben auch den Umsteuerzeitpunkt für die Verzögerung der Changiergeschwindigkeit VS und die Verlängerung des Changierhubes HCH.

Durch die fortlaufende Serie von Impulsen werden die Relais und Zeitrelais wie folgt betätigt:
Impuls 1 betätigt die Relais 22,23 und das Zeitrelais 11
Impuls 2 betätigt die Relais 23,24 und das Zeitrelais 12
Impuls 3 betätigt die Relais 22,25 und das Zeitrelais 13
Impuls 4 betätigt die Relais 23,25 und das Zeitrelais 14

Die Zeitrelais 11 bis 14 steuern nach Ablauf der voreingestellten Anfangsruhezeit TRA1 bis TRA4 entsprechende Schalter 11'-14' an. Über diese Schalter wird der Motor (Atmungsmotor) 38 mit der Drehrichtung 39 für die Changierhubminderung durch das Relais 40 und den Schalter 41 in Bewegung gesetzt, wenn bzw. da durch den Impuls auf der Ansteuerleitung 15 der Schalter 42 geschlossen ist. Sobald der Impuls auf der Leitung 15 abfällt, wird der Schalter 42 geöffnet. Da inzwischen jedoch der Motor 38 von dem Endschalter 43 abgefahren ist, wird nunmehr über das Relais 44 und den Schalter 45 der Motor 38 mit der Drehrichtung 46 zur Vergrößerung des Changierhubs umgeschaltet. Der Motor 38 bleibt so lange in Betrieb, bis er den Endschalter 43 wieder öffnet. Er wird erst wieder in Betrieb gesetzt, wenn ein weiteres Zeitrelais einfällt und der Impuls auf der Steuerleitung 15 wieder erscheint. Die Leitungen 47 und 48, über die der Motor 38 zum einen durch die Zeitrelais 11 bis 14, zum anderen durch den Endschalter 43 angesteuert wird, sind durch die bereits beschriebenen Relais 40 und 44 sowie die Schalter49, 50 gegeneinander verriegelt.

Es hat sich herausgestellt, daß sich durch die von Atmungstakt zu Atmungstakt erfolgende Änderung des Atmungshubes zwischen zwei, drei, vier oder einer sonstigen begrenzten Mehrzahl von Werten bei vielen Einsatzgebieten - wie z. B. beim Aufspulen von durch Falschzwirnen texturierten Chemiefasern - ein sehr guter Wickelaufbau ohne verdickte Kanten, Ablaufschwierigkeiten oder Schädigungen des Fadens erzielen läßt.

In anderen Anwendungsbereichen der Erfindung - wie z. B. beim Aufspulen von glatten Chemiefasern - ist eine fortlaufende und gegebenenfalls nicht-periodisch sich wiederholende Änderung des Atmungsweges vorzuziehen, wobei der erforderliche technische Aufwand den Erfordernissen des Aufspulprozesses anzupassen ist.

## Patentansprüche

1. Verfahren zum Aufwickeln von Fäden, insbesondere von mit konstanter Geschwindigkeit angelieferten Chemiefasern, zu wild gewickelten Kreuzspulen, bei dem die Changierhublänge (HCH) gegenüber ihrem vorgegebenen Maximalwert (HCH max) zyklisch in einem Verkürzungstakt (TK) im Bereich eines maximalen Differenzwertes (ΔA max) verkürzt wird, in einem Verlängerungstakt (TL) bis auf den vorgegebenen Maximalwert (HCH max) wieder verlängert und in einem Ruhetakt (TR) unverändert beibehalten wird (Atmung), dadurch gekennzeichnet, daß der Atmungshub (ΔA) - als Differenz zwischen der maximalen (HCH max) und der geringsten Changierhublänge (HCH minᵢ) eines Atmungszyklus (TA) - während der Spulreise mehrfach verändert wird.

2. Verfahren nach Patentanspruch 1, dadurch gekennzeichnet, daß der Atmungshub (dA) von einem Atmungszyklus (TA) zum anderen fortlaufend verändert wird.

3. Verfahren nach Patentanspruch 1 oder 2, dadurch gekennzeichnet, daß der Atmungshub (dA) nicht-periodisch verändert wird.

4. Verfahren nach einem der Patentansprüche 1 bis 3, dadurch gekennzeichnet, daß die Änderung des Atmungshubs (dA) durch Änderung der Verkürzungsgeschwindigkeit bei zeitkonstantem Verkürzungstakt (TK) erfolgt.

5. Verfahren nach einem der Patentansprüche 1 bis 3, dadurch gekennzeichnet, daß die Änderung des Atmungshubs (dA) durch Änderung der Verkürzungstaktdauer (TK) bei konstanter Verkürzungsgeschwindigkeit erfolgt.

6. Verfahren nach einem der Patentansprüche 1 bis 5, dadurch gekennzeichnet, daß die Dauer des Verkürzungstaktes (TK) gleich der Dauer des Verlängerungstaktes (TL) ist.

7. Verfahren nach Patentanspruch 2 und 6, dadurch gekennzeichnet, daß für die gesamte Spulreise das Verhältnis (k) von Ruhetakt (TR) zur Summe aus Verlängerungs-(TL) und Verkürzungstakt (TK) konstant gehalten wird, wobei für dieses Verhältnis (k) vorzugsweise die Beziehung gilt:

8. Verfahren nach Patentanspruch 1, dadurch gekennzeichnet, daß die Changiergeschwindigkeit (VS) - zur Verhinderung von Spiegelbildung - im Bereich zwischen einem Maximalwert (VS max) und einem Minimalwert (VS min) in ununterbrochener Folge in einem Anstiegtakt (TAN) beschleunigt und in einem Abstiegtakt (TAB) verzögert wird, und daß Spiegelstörung und Atmung derart miteinander gekoppelt sind, daß die Zeitpunkte größter Changiergeschwindigkeit (VS max;) und geringster Changierhublänge (HCH minᵢ) eines jeden Changierhubes (HCH) zusammenfallen.

9. Verfahren nach Patentanspruch 8, dadurch gekennzeichnet, daß der Beschleunigungsbetrag (I bl) größer oder gleich ist dem Verzögerungsbetrag (|v|) der Changiergeschwindigkeit (VS).

10. Verfahren nach Patentanspruch 8 oder 9, dadurch gekennzeichnet, daß der Start eines jeden Atmungszyklus (TA) mit Beginn der Beschleunigung der Changiergeschwindigkeit (VS) zum Zweck der Spiegelstörung über zwei oder mehr abwechselnd angesteuerte Zeitrelais (11, 12, 13, 14), denen jeweils verschiedene Zeitkonstanten vorgegeben sind, in Gang gesetzt wird.

11. Verfahren nach Patentanspruch 8 oder 9, dadurch gekennzeichnet, daß der Anstiegstakt (TAN) der Changiergeschwindigkeit (VS) und der Verkürzungstakt (TK) der Atmung synchron erfolgen, so daß der Verlängerungstakt (TL) und der Ruhetakt (TR) der Atmung zeitlich im Abstiegtakt (TAB) der Changiergeschwindigkeit (VS) liegen.

12. Verfahren nach Patentanspruch 11, dadurch gekennzeichnet,
daß die Zeitdauer des Verkürzungstaktes (TK) der Atmung für jeden Atmungszyklus (TA) verändert wird,
daß die Changiergeschwindigkeit (VS) während des Verkürzungstaktes (TK) der Atmung über einen vorgegebenen Mittelwert (VS mittel) hinaus erhöht wird
und daß die Verzögerungswerte der Changiergeschwindigkeit (VS) so gesteuert werden, daß die Maximalwerte und Minimalwerte der Changiergeschwindigkeit (VS) im Abstiegtakt (TAB) symmetrisch zu der vorgegebenen mittleren Changiergeschwindigkeit (VS mittel) liegen.

13. Verfahren nach Patentanspruch 12, dadurch gekennzeichnet,
daß die Steuerung der Zeitdauer des Verkürzungstaktes (TK) der Atmung durch einen Speicher mit eingespeicherterZahlenfolge erfolgt
und daß die Steuerung der Beschleunigungs- bzw. Verzögerungswerte für die Changiergeschwindigkeit (VS) in Abhängigkeit von den Differenzen der Zahlen der den jeweiligen Verkürzungstakt (TK) der Atmung bestimmenden Zahlenfolge erfolgt.

14.Verfahren nach Patentanspruch 8, dadurch gekennzeichnet, daß die Änderung der Verkürzungstaktdauer (TK) der Atmung und der Atmungshub (ΔA), insbesondere bei konstanter Verkürzungsgeschwindigkeit, durch Steuerung der Ruhetaktdauer (TRA, TRE) erfolgt.

15. Verfahren nach Patentanspruch 14, dadurch gekennzeichnet, daß die Zeitdauer des aus Verkürzungstakt (TK), Verlängerungstakt (TL) und Ruhetakt (TR) bestehenden Atmungszyklus (TA) für eine Spule konstant ist.

## Claims

1. Method for winding yarns, particularly man-made fibres which are delivered at a constant speed, into a cross wound package, in which method the length of the traverse stroke (HCH) (of the yarn guide) with respect to its predetermined maximum length (HCH max) is periodically shortened within a maximum differential range (dA max) during a stroke length shortening period (TK), and is increased during a stroke length increasing period (TL) onto said predetermined maximum length of the traverse stroke (HCH max), and remains unmodified during a rest period (TR) (stroke modification = »breathing«), characterized by the fact that the length of stroke modification (dA) - which is the difference between the maximum length (HCH max) and the minimum length (HCH mini) of the traverse stroke of a stroke modification cycle (TA) - is repeatedly changed during the package winding cycle.

2. Method according to claim 1, characterized by the fact that the length of stroke modification (dA) is changed continuously from one stroke modification cycle (TA) to another.

3. Method according to claim 1 or 2, characterized by the fact that the length of stroke modification (dA) is changed aperiodically.

4. Method according to any of the claims 1 to 3, characterized by the fact that the length of stroke modification (dA) is changed by varying the rate at which the length of stroke is shortened, while the duration of the stroke length shortening period (TK) remains constant.

5. Method according to any of the claims 1 to 3, characterized by the fact that the length of stroke modification (dA) is changed by varying the duration of the stroke length shortening period (TK), while the rate at which the stroke length is shorttened remains constant.

6. Method according to any of the claims 1 to 5, characterized by the fact that the duration of the stroke length shortening period (TK) is equal to the duration of the stroke length increasing period (TL).

7. Method according to claims 2 and 6, characterized by the fact that the ratio (k) of the rest period (TR) and the sum of the stroke length increasing period (TL) and stroke length shortening period (TK) is maintained constant during the entire package winding cycle, with the following formula preferably applying to said ratio (k):

8. Method according to claim 1, characterized by the fact
that - in order to avoid pattern formation - the traverse motion speed (VS) is continuously accelerated during a period of acceleration (TAN)
and is decelerated during a period of deceleration (TAB) within a range of maximum speed (VS max) and minimum speed (VS min),
and that pattern breaking and stroke modification are correlated in such a manner that the moments of maximum traverse motion speed (VS maxi) within each traverse stroke cycle coincide with the moments of minimum length (HCH mini) of said traverse stroke cycle.

9. Method according to claim 8, characterized by the fact that the amount of acceleration (|b|) of the traverse motion speed (VS) exceeds, or is equal to, the amount of deceleration (|v|) of the traverse motion speed (VS).

10. Method according to claim 8 or 9, characterized by the fact that, in order to avoid pattern formation, the starting time of each stroke modification cycle (TA) is synchronized with the starting time of the acceleration of the traverse motion speed (VS) by means of two or more alternately actuated timing relays (11,12,13,14), each of which is subjected to a different time constant.

11. Method according to claim 8 or 9, characterized by the fact that the period of acceleration (TAN) of the traverse motion speed (VS) is synchronized whith the stroke length shortening period (TK) of the stroke modification cycle, so that the stroke length increasing period (TL) and the rest period (TR) of the stroke modification cycle occur at the same time as occurs the period of deceleration (TAB) of the traverse motion speed (VS).

12. Method according to claim 11, characterized by the fact that the duration of the stroke length shortening period (TK) is changed for each stroke modification cycle (TA),
that the traverse motion speed (VS) exceeds a predetermined average value (VS mittel) during the stroke length shortening period (TK) of the stroke modification cycle,
and that the amounts of deceleration of the traverse motion speed (VS) are determined in such a manner that during the deceleration period (TAB) the maximum and minimum traverse motion speeds (VS) are symmetrical with respect to the predetermined average traverse motion speed (VS mittel).

13. Method according to claim 12, characterized by the fact,
that the duration of the stroke length shortening period (TK) of the stroke modification cycle is controlled by a memory fed with a sequence of numbers,
and that the amounts of acceleration or of deceleration for the traverse motion speed (VS) are produced as a function of the differences of the numbers of that number sequence which controls the stroke length shortening period (TK) of said stroke modification cycle.

14. Method according to claim 8, characterized by the fact that the duration of the stroke length shortening period (TK) of the stroke modification cycle is changed and the length of stroke modification (LfA) is determined by control of the duration of the rest period (TRA, TRE), particularly while the rate at which the length of stroke is shortened is maintained constant.

15. Method according to claim 14, characterized by the fact that the duration of the stroke modification cycle (TA) consisting of the stroke length shortening period (TK), the stroke length increasing period (TL) and the rest period (TR) is constant during the entire package winding cycle.

## Revendications

1. Procédé d'enroulement de fils, en particulier de fibres synthétiques fournies à vitesse constante, en bobines croisées enroulées à angle constant, dans lequel la longueur de la course de va-et-vient (HCH) par rapport à sa valeur maximale prédétermine (HCH max) est raccourcie de façon cyclique pendant une période de raccourcissement (TK) dans la zone d'une valeur différentielle maximale (LIA max), à nouveau allongée pendant une période d'allongement (TL) jusqu'à la valeur maximale prédéterminée (HCH max) et maintenue sans changement (respiration), pendant une période de repos (TR), caractérisé par le fait que la course de respiration (LIA) - en tant que différence entre les longueurs de course de va-et-vient maximale (HCH max) et minimale (HCH mini) d'un cycle de respiration (TA) - est plusieurs fois modifiée pendant la phase de bobinage.

2. Procédé selon la revendication 1, caractérisé par le fait que la course de respiration (AA) est modifiée continuellement d'un cycle de respiration (TA) à l'autre.

3. Procédé selon la revendication 1 ou 2, caractérisé par le fait que la course de respiration (ΔA) est modifiée non périodiquement.

4. Procédé selon l'une des revendication 1 à 3, caractérisé par le fait que la variation de la course de respiration (ΔA) s'effectue en modifiant la vitesse de raccourcissement avec période de raccourcissement à temps constant (TK).

5. Procédé selon l'une des revendications 1 à 3, caractérisé par le fait que la variation de la course de respiration (LIA) s'effectue en modifiant la durée de la période de raccourcissement (TK) avec vitesse de raccourcissement constante.

6. Procédé selon l'une des revendications 1 à 5, caractérisé par le fait que la durée de la période de raccourcissement (TK) est égale à la durée de la période d'allongement (TL).

7. Procédé selon les revendications 2 et 6, caractérisé par le fait que, pour la totalité de la phase de bobinage, le rapport (k) de la période de repos (TR) à la somme des périodes d'allongement (TL) et de raccourcissement (TK) est maintenu constant, ce rapport (k) s'exprimant de préférence par la relation:

8. Procédé selon la revendication 1, caractérisé par le fait que la vitesse de va-et-vient (VS) - pour empêcher le rubanage - dans la plage comprise entre une valeur maximale (VS max) et une valeur minimale (VS min) est en succession ininterrompue accélérée pendant une phase de croissance (TAN) et décélérée pendant une phase de décroissance (TAB), et que la suppression du rubanage et la respiration sont mutuellement accouplées de façon que les instants de la plus grande vitesse de va-et-vient (VS max;) et de la plus faible longueur de course de va-et-vient (HCH mini) de chaque course de va-et-vient (HCH) coïcident.

9. Procédé selon la revendication 8, caractérisé par le fait que la valeur d'accélération (Ib\) est supérieure ou égale à la valeur de décélération (|v|) de la vitesse de va-et-vient (VS).

10. Procédé selon la revendication 8 ou 9, caractérisé par le fait que le démarrage de chaque cycle de respiration (TA) est amorcé au début de l'accélération de la vitesse de va-et-vient (VS) en vue de la suppression du rubanage par deux ou plusieurs relais temporisés (11, 12, 13, 14) alternativement excités et pour lesquels sont respectivement prévues des constantes de temps différentes.

11. Procédé selon la revendication 8 ou 9, caractérisé par le fait que la phase de croissance (TAN) de la vitesse de va-et-vient (VS) et la période de raccourcissement (TK) de la respiration s'effectuent en synchronisme de sorte que la période d'allongement (TL) et la période de repos (TR) de la respiration se situent dans le temps pendant la phase de décroissance (TAB) de la vitesse de va-et-vient (VS).

12. Procédé selon la revendication 11, caractérisé par le fait que la durée da la période de raccourcissement (TK) de la respiration est modifiée pour chaque cycle de respiration (TA), que la vitesse de va-et-vient (VS) pendant la période de raccourcissement (TK) de la respiration est augmentée au delà d'une valeur moyenne prédéterminée (VS moyenne) et que les valeurs de décélération de la vitesse de va-et-vient (VS) sont commandées de façon que les valeurs maximales et les valeurs minimales de la vitesse de va-et-vient (VS) pendant la phase de décroissance (TAB) soient symétriques par rapport à la vitesse de va-et-vient moyenne prédéterminée (VS moyenne).

13. Procédé selon la revendication 12, caractérisé par le fait que la commande de la durée de la période de raccourcissement (TK) de la respiration s'effectue au moyen d'une mémoire avec série de chiffres mémorisée, et que la commande de valeurs d'accélération et de décélération pour la vitesse de va-et-vient (VS) s'effectue en fonction des différences des chiffres de la série de chiffres déterminant la période de raccourcissement à chaque fois considérée (TK) de la respiration.

14. Procédé selon la revendication 8, caractérisé par le fait que la variation de la durée (TK) de la période de raccourcissement de la respiration et la course de respiration (JA), en particulier en cas de vitesse de raccourcissement constante, s'effectue par commande de la durée de la période de repos (TRA, TRE).

15. Procédé selon la revendication 14, caractérisé par le fait que la durée du cycle de respiration (TA) constituée par la période de reaccourcissement (TK), la période d'allongement (TL) et la période de repos (TR) est constante pour une bobine.
